# EUROPÄISCHE PATENTSCHRIFT

(11) **EP 2 488 143 B1**
(45) Veröffentlichungstag und Bekanntmachung des Hinweises auf die Patenterteilung: **20.03.2013**
(21) Anmeldenummer: 10781404.8
(22) Anmeldetag: 12.10.2010
(51) Int. Cl.: A61G 5/10, A61G 15/02, A47C 1/02, A47C 3/20

(54) **Rollstuhl mit einem in der Höhe und Neigung verstellbaren Sitz**
Wheelchair having a height-adjustable and inclination-adjustable seat
Fauteuil roulant à siège réglable en hauteur et en inclinaison

(30) Priorität: 13.10.2009 DE 102009049536
(43) Veröffentlichungstag der Anmeldung: 22.08.2012
(73) Patentinhaber: Otto Bock Mobility Solutions GmbH, 07426 Königsee (DE)
(72) Erfinder: SCHRICKEL, Gunter, 07426 Königsee/Oberköditz (DE); KÖNIG, Johannes, 99867 Gotha (DE)
(74) Vertreter: Rehmann, Thorsten
(86) Internationale Anmeldenummer: PCT/DE2010/001200
(87) Internationale Veröffentlichungsnummer: WO 2011/044886

(56) Entgegenhaltungen:
- EP-A2- 1 997 466
- WO-A1-2007/016907
- DE-A1-102008 024 745
- DE-U1- 20 303 000
- GB-A- 2 026 398

## Beschreibung

Die Erfindung betrifft einen Rollstuhl mit einem Rahmen, am Rahmen angeordneten Antriebsrädern und mindestens einem lenkbaren Lenkrad, sowie einem in seiner Höhe und seiner Neigung einstellbaren Sitz, wobei die Höhenverstellung mittels eines Lenker-Parallelogramms bewirkbar ist, das aus einem starr mit dem Rahmen verbundenen ersten Lenker, zwei gelenkig mit dem ersten Lenker verbundenen zweiten und dritten Lenkern und einem mit dem zweiten und dem dritten Lenker gelenkig verbundenen vierten Lenker gebildet wird und mit einem Aktuator verbunden ist.

Ein solcher Rollstuhl ist beispielsweise aus der DE 10 2008 024 745 A1 bekannt. Bei diesem Rollstuhl handelt es sich um einen Aufrichtrollstuhl, dessen Sitz in eine vertikale Position geschwenkt werden kann, um dem Benutzer in eine aufrechte Lage zu bringen, damit er beispielsweise Golf spielen kann. Bei diesem Rollstuhl ist der Sitz an dem Parallelogramm befestigt. Zur Einstellung der Sitzneigung (Kantelung) ist der vordere Teil des Rollstuhles teleskopierbar ausgebildet, so dass das Parallelogramm an seinem vorderen Ende angehoben bzw. abgesenkt werden kann.

Im Stand der Technik aus der GB 2 026 398 A ist ein über ein Lenker Parallelogramm in der Höhe einstellbarer Rollstuhl.

Aus der EP 1 413 278 A1 ist ein Rollstuhl bekannt, bei dem der Sitz mittels eines Lenker-Parallelogrammes nur in der Höhe eingestellt werden kann, um diesen in der Höhe an andere Objekte, beispielsweise Sanitäreinrichtungen, Stühle oder Tische anzupassen.

Aus der DE 10 2005 020 914 B3 ist ein Elektrorollstuhl bekannt, der aus einem Grundrahmen und einem Basisrahmen besteht, die über eine Hubsäule miteinander verbunden sind. Der Sitz ist an dem Basisrahmen befestigt und kann über die Hubsäule in seiner Höhe eingestellt werden. Zur Kantelung des Sitzes ist an dem Basisrahmen ein Zwischenrahmen gelagert, der wiederum einen Sitzrahmen lagert. Somit sind am oberen Bereich der Hubsäule drei Rahmen-elemente gelagert, die einzeln zueinander bewegbar und verstellbar sind. Hieraus eröffnet sich zwar die Möglichkeit, den Sitz individuell in seiner Position einzustellen, wobei der Basisrahmen, der Zwischenrahmen und der Sitzrahmen einen Scherenmechanismus bilden können; die minimale Sitztiefe wird aber beschränkt durch die Höhe der eingefahrenen Hubsäule, die stabil gebaut sein muss, um das Gewicht des Behindertenrollstuhlbenutzers sicher tragen zu können. Durch den Scherenmechanismus ist der Aufbau zwischen Sitz und Hubsäule aber wieder recht hoch, so dass um einen vernünftigen Kantelungs- bereich realisieren zu können, der Höheneinstellbereich entsprechend niedrig ausfallen muss oder umgekehrt. Der konstruktive Aufwand dieses Rollstuhls ist außerdem recht hoch, so dass er nicht nur schwer, sondern in seiner Herstellung auch teuer ist.

Von dieser Problemstellung ausgehend soll der eingangs beschriebene Rollstuhl dahingehend verbessert werden, dass die Einstellbarkeit des Sitzes in der Höhe und der Neigung vereinfacht und dabei der konstruktive Aufwand reduziert wird und eine möglichst große vertikale Einstellbarkeit mit einer möglichst hohen Kantelungsmöglichkeit realisiert wird.

Zur Problemlösung zeichnet sich ein gattungsgemäßer Rollstuhl dadurch aus, dass das Lenker-Parallelogramm aus genau vier Lenkern besteht, dass der Sitz schwenkbar an dem von den dritten und vierten Lenker gebildeten Gelenkpunkt angeordnet ist, und dass ein zweiter Aktuator vorgesehen ist, der einerseits mit dem Sitz und andererseits mit einem der Lenker verbunden ist.

Durch diese Ausgestaltung kann der Mechanismus, der für die Höhenverstellung des Sitzes notwendig ist, gleichzeitig auch genutzt werden, um die Kantelung des Sitzes zu bewirken. Der Bereich der realisierbaren Höhenverstellung des Sitzes ist damit unabhängig von dem realisierbaren Bereich der Kantelung. Dieser Rollstuhl ist deshalb besonders gut für die Verwendung als Kinderrollstuhl geeignet, der in seiner Höhe dem wachsenden Kind angepasst werden kann und somit über lange Jahre für dieselbe Person einsetzbar ist.

Das Lenker-Parallelogramm wird weiterhin ausschließlich für die Höhenverstellung benutzt, es ist aber weiter keine die vertikale Sitzhöhe beeinträchtigende Mechanik notwendig, um die Kantelung zu realisieren. Neben der reduzierten Bauhöhe ergibt sich außerdem der Vorteil, dass weniger Bauteile benötigt werden, so dass die Montagezeit reduziert wird.

Vorzugsweise sind der erste und/oder zweite Aktuator reine Linearaktoren, die mindestens eine linear verschiebbare Stange aufweisen. Der erste und/oder zweite Aktuator können auch als Teleskopzylinder ausgebildet sein.

Insbesondere vorzugsweise sind der erste und/oder zweite Aktuator elektromotorisch antreibbar. Um Bauraum zu sparen ist der einerseits mit der starr am Rahmen befestigten zweiten und dritten Lenker verbindende vierte Lenker winkelig ausgebildet, wobei der Winkel insbesondere vorzugsweise im Wesentlichen ein rechter Winkel ist.

Eine einfache Verstellmöglichkeit des Lenker-Parallelogramms wird erreicht, wenn der erste Aktuator einerseits am Rahmen und andererseits am zweiten Lenker befestigt ist. Die Einstellung der Neigung des Sitzes (Kantelung) ist einfach realisierbar, wenn der zweite Aktuator mit dem vierten Lenker verbunden ist.

Vorzugsweise sind zwei identisch ausgebildete Lenker-Parallelogramme parallel zueinander angeordnet vorgesehen. Dabei ist aber insbesondere vorzugsweise nur ein einziger erster und nur ein einziger zweiter Aktuator vorgesehen.

Mit Hilfe einer Zeichnung soll ein Ausführungsbeispiel der Erfindung nachfolgend näher beschrieben werden.

Es zeigt:
- Fig. 1 -: eine vereinfachte perspektivische Darstellung des Rollstuhles ohne den Sitz;
- Fig. 2 -: eine Seitenansicht des Rollstuhles mit dem ersten Aktuator im Schnitt;
- Fig. 3 -: eine weitere Seitenansicht des Rollstuhles mit dem Aktuator im Schnitt;
- Fig. 4 -: die schematische Darstellung des Lenker-Parallelogrammes in verschiedenen Stellungen;
- Fig. 5 -: eine erste Darstellung des Lenker-Parallelogrammes des Rollstuhles;
- Fig. 6 -: eine zweite Darstellung des Lenker-Parallelogrammes des Rollstuhles;
- Fig. 7 -: eine der Figur 1 entsprechende Darstellung des Rollstuhles in weiter vereinfachter Darstellung;
- Fig. 8 -: die Draufsicht des Rollstuhles gemäß Sichtpfeil VIII nach Figur 2;
- Fig. 9 -: die Ansicht des Rollstuhles gemäß Sichtpfeil IX nach Figur 2.

Das Chassis des Rollstuhles bestent im Wesentlichen aus dem Rahmen 10, an dem die angetriebenen Hinterräder 11 und die beiden über die Gabeln 13 schwenkbar angeordneten Lenkräder 12; die sich in Fahrtrichtung R betrachtet vorne befinden, angelenkt sind. Parallel nebeneinander angeordnet sind zwei Lenker-Parallelogramme I, II, die gebildet werden durch einen ersten Lenker 1, der starr mit dem Rahmen 10 verbunden ist, sowie den zweiten Lenker 2, der am Gelenkpunkt A mit dem Lenker 1 und am Gelenkpunkt D mit einem vierten Lenker 4 verbunden ist, sowie dem dritten Lenker 3, der am Gelenkpunkt B mit dem Lenker 1 und am Gelenkpunkt C mit dem vierten Lenker 4 verbunden ist. Eine Sitzplatte 5, die den aus dem Sitzkissen 15 und der gepolsterten Rückenlehne 16 gebildeten Sitz 14 (vergl. Figur 6) trägt, ist schwenkbar am Gelenkpunkt C mit dem dritten und vierten Lenker 4 verbunden. Im bezogen auf die Fahrtrichtung R vorderen Bereich ist am Sitzblech 5 die Teleskopstange 7" des Linearaktuators 7 gelenkig befestigt. Der Aktuator 7 wiederum ist am vierten Lenker 4 befestigt. Am zweiten Lenker 2 ist einerseits der zweite Aktuator 6 mit seiner Teleskopstange 6" befestigt, der andererseits am Rahmen 10 angelenkt ist.

Anhand von Figur 4 lässt sich die Kinematik der Lenker-Parallelogramme am Beispiel des Lenker-Parallelogramms I erläutern. Auf den oberen Drehpunkt C ist die Sitzplatte 5 zur Aufnahme des Sitzes 14 aufgesetzt. Zwischen dem linken Drehpunkt D und der Sitzplatte 5 entsteht ein Raum, dessen Winkel und Abstände bei der Hubbewegung (auf der Zeichnung von links nach rechts) gleich bleiben. Dadurch ist es möglich, den Punkt F auf dem Lenker 4 im Anlenkpunkt E mit der Sitzplatte 5 fest zu verbinden. Wie die Zeichnungen verdeutlichen, bleibt während der Hubbewegung, die durch eine Winkelverlagerung des Lenkers 2 eingeleitet wird, die Sitzplatte 5 zum Untergrund parallel. Wenn die Verbindung der Punkte E und F längenverschiebbar ausgebildet wird, ist die Kantelung in den Hubmechanismus integriert. Hierzu ist der Aktuator 7 mit seinem Teleskopzylinder 7' und der Teleskopstange 7" vorgesehen. Wie Figur 7 zeigt, ist nur ein einziger Aktuator 7 vorgesehen. Das Lenker-Parallelogramm II wird bei der Kantelungsbewegung nur mitgeführt. Zur Verlagerung der Lenker-Parallelogramme I, II ist der Aktuator 6 mit seiner Teleskopstange 6 vorgesehen, der einerseits fest am Rahmen 10 und andererseits am zweiten Lenker 2 angeordnet ist. Fährt die Teleskopstange 6" des Aktuators 6 aus, wird die Winkellage des zweiten Lenkers 2 verändert (vergl. Figuren 5, 6) wodurch sich die Höhe der Sitzplatte 5 bzw. des Sitzes 14 ändert. Figur 5 zeigt die Sitzplatte 5 in einer oberen Position, Figur 6 in einer unteren Position.

In der horizontalen Position des Sitzes 14 bzw. der Sitzplatte 5 liegt auf dieser das volle Gewicht des Benutzers. Da für die Kantelung nur ein einziger Aktuator 7 vorgesehen ist, ist die Sitzplatte 5 vorne nur einseitig an einem Lenker-Parallelogramm I befestigt. Um in dieser Position eine gute Abstützung der Sitzplatte 5 an beiden Lenker-Parallelogrammen I, II zu erhalten, ist an der Unterseite der Sitzplatte 5 eine parallel beabstandete Lasche 8 vorgesehen, die sich auf dem Lenker 2 abstützen kann. Hierzu ist im Lenker 2 eine Ausnehmung 2' vorgesehen. Weiterhin ist an der Lasche 8 ein Puffer 17 angebracht, der sich am Lenker 2 abstützt, um eine sichere Auflage zu gewährleisten. Der Puffer 17 besteht aus einem Gummi- oder Kunststoffelement, so dass Klappergeräusche vermieden werden. Der einseitig belastete Kantelmotor ist so in der Belastungsposition "Sitzen" zusätzlich abgestützt.

Da in der Sitzposition das gesamte Gewicht nur auf dem einen Hubaktuator 6 lastet, ist die "Hubeinheit" (Lenker 1, 2, 3, 4) über zwei an den Lenkern 2 befestigten Puffern 9 auf dem Rahmen 10 abgestützt. Anstelle von elektrischen Aktuatoren vorzusehen, ist es auch möglich, zum Beispiel blockierbare Gasdruckfedern einzusetzen. Damit ergeben sich dann auch Anwendungsmöglichkeiten in Rollstühlen ohne elektrische Spannungsversorgung.

### Bezugszeichenliste

- 1: erster Lenker
- 2: zweiter Lenker
- 3: dritter Lenker
- 4: vierter Lenker
- 5: Sitzplatte
- 6: Aktuator
- 6': Teleskopzylinder
- 6": Teleskopstange
- 7: Aktuator
- 7': Teleskopzylinder
- 7": Teleskopstange
- 8: Platte
- 9: Puffer
- 10: Rahmen
- 11: Antriebsrad
- 12: Lenkrad
- 13: Gabel
- 14: Sitz
- 15: Sitzpolster
- 16: Rückenpolster
- 17: Puffer
- A: Gelenkpunkt
- B: Gelenkpunkt
- C: Gelenkpunkt
- D: Gelenkpunkt
- E: Gelenkpunkt
- F: Gelenkpunkt
- R: Fahrtrichtung

## Patentansprüche

1. Rollstuhl mit einem Rahmen (10), am Rahmen (10) angeordneten Antriebsrädern (11) und mindestens einem lenkbaren Lenkrad (12) sowie einem in seiner Höhe (H) und Neigung (N) einstellbaren Sitz (14), wobei die Höhenverstellung mittels eines Lenker-Parallelogramms (I, II) bewirkbar ist, das von einem starr mit dem Rahmen (10) verbundenen ersten Lenker (1), zwei gelenkig mit dem ersten Lenker (1) verbundenen zweiten (2) und dritten (3) Lenkern und einem mit dem zweiten (2) und dem dritten (3) Lenker gelenkig verbundenen vierten Lenker (4) gebildet wird und mit einem Aktuator (6) verbunden ist, **dadurch gekennzeichnet, dass** das Lenker-Parallelogramm (I, II) aus genau vier Lenkern besteht, dass der Sitz (14) schwenkbar an dem von dem dritten (3) und vierten (4) Lenker gebildeten Gelenkpunkt (C) angeordnet ist, und dass ein zweiter Aktuator (7) vorgesehen ist, der einerseits mit dem Sitz (14) und andererseits mit einem der Lenker (1, 2, 3, 4) in Verbindung steht.

2. Rollstuhl nach Anspruch 1, **dadurch gekennzeichnet, dass** der erste und/oder zweite Aktuator (6, 7) mindestens eine linear verschiebbare Stange (6", 7") aufweist.

3. Rollstuhl nach Anspruch 2, **dadurch gekennzeichnet, dass** der erste und/oder zweite Aktuator (6, 7) einen Teleskopzylinder (6', 7') aufweist.

4. Rollstuhl nach Anspruch 2 oder 3, **dadurch gekennzeichnet, dass** der erste und/oder zweite Aktuator (6, 7) elektromotorisch antreibbar ist.

5. Rollstuhl nach Anspruch 1, **dadurch gekennzeichnet, dass** der die einerseits mit dem starr am Rahmen (10) befestigten ersten Lenker (1) zweiten (2) und dritten (3) Lenker verbindende vierte (4) Lenker winkelig ausgebildet ist.

6. Rollstuhl nach Anspruch 5, **dadurch gekennzeichnet, dass** der winkelige vierte Lenker (4) im Wesentlichen rechtwinkelig geformt ist.

7. Rollstuhl nach einem der vorstehenden Ansprüche, **dadurch gekennzeichnet, dass** der erste Aktuator (6) einerseits am Rahmen (10) und andererseits am zweiten Lenker (2) befestigt ist.

8. Rollstuhl nach einem der vorstehenden Ansprüche, **dadurch gekennzeichnet, dass** der zweite Aktuator (7) mit dem vierten Lenker (4) verbunden ist.

9. Rollstuhl nach einem der vorstehenden Ansprüche, **dadurch gekennzeichnet, dass** zwei identisch ausgebildete Lenkerparallelogramme I, II vorgesehen sind.

10. Rollstuhl nach Anspruch 9, **dadurch gekennzeichnet, dass** nur ein erster (6) und nur ein zweiter (7) Aktuator vorgesehen ist.

## Claims

1. A wheelchair with a frame (10), drive wheels (11) arranged on the frame (10), at least one steerable steering wheel (12), and a seat (14) which is adjustable in height (H) and inclination (N), the height being adjustable by means of a link parallelogram (I, II), which is formed by a first link (1), rigidly connected to the frame (10), two second (2) and third (3) links, connected to the first link (1) in an articulated manner, and a fourth link (4), connected to the second (2) and third (3) link in an articulated manner, and which is connected to an actuator (6), **characterized in that** the link parallelogram (I, II) is composed of exactly four links, **in that** the seat (14) is arranged pivotably on the hinge point (C) formed by the third (3) and fourth (4) link, and **in that** a second actuator (7) is provided, which is connected at one end to the seat (14) and at the other end to one of the links (1, 2, 3, 4).

2. The wheelchair as claimed in claim 1, **characterized in that** the first and/or second actuator (6, 7) has at least one linearly displaceable rod (6", 7").

3. The wheelchair as claimed in claim 2, **characterized in that** the first and/or second actuator (6, 7) has a telescopic cylinder (6', 7').

4. The wheelchair as claimed in claim 2 or 3, **characterized in that** the first and/or second actuator (6, 7) can be driven by electric motor.

5. The wheelchair as claimed in claim 1, **characterized in that** the fourth link (4) connecting the first link (1), secured rigidly at one end on the frame (10), the second link (2) and third link (3) has an angled design.

6. The wheelchair as claimed in claim 5, **characterized in that** the angled fourth link (4) has a substantially right-angled shape.

7. The wheelchair as claimed in one of the preceding claims, **characterized in that** the first actuator (6) is secured at one end on the frame (10) and at the other end on the second link (2).

8. The wheelchair as claimed in one of the preceding claims, **characterized in that** the second actuator (7) is connected to the fourth link (4).

9. The wheelchair as claimed in one of the preceding claims, **characterized in that** two identically designed link parallelograms I, II are provided.

10. The wheelchair as claimed in claim 9, **characterized in that** only one first (6) and only one second (7) actuator is provided.

## Revendications

1. Fauteuil roulant comprenant un châssis (10), des roues d'entraînement (11) agencées sur le châssis (10) et au moins une roue de pivotement (12) pivotable ainsi qu'un siège (14) réglable en hauteur (H) et en inclinaison (N), le déplacement en hauteur pouvant être obtenu à l'aide d'un parallélogramme de bielles (I, II) qui est formé par une première bielle (1) reliée rigidement au châssis (10), deux deuxième et troisième bielles (2, 3) reliées de façon articulée à la première bielle (1), et une quatrième bielle (4) reliée de façon articulée à la deuxième bielle (2) et à la troisième bielle (3), parallélogramme de bielles qui est relié à un actionneur (6), **caractérisé en ce que** le parallélogramme de bielles (I, II) consiste en exactement quatre bielles, **en ce que** le siège (14) est agencé basculable autour du point de pivotement (C) formé par la troisième bielle (3) et la quatrième bielle (4), et **en ce qu'**il est prévu un deuxième actionneur (7) en liaison d'une part avec le siège (14) et d'autre part avec l'une des bielles (1, 2, 3, 4).

2. Fauteuil roulant selon la revendication 1, **caractérisé en ce que** le premier et/ou deuxième actionneur (6, 7) présente au moins une tige (6", 7") coulissante linéairement.

3. Fauteuil roulant selon la revendication 2, **caractérisé en ce que** le premier et/ou deuxième actionneur (6, 7) présente un cylindre télescopique (6', 7').

4. Fauteuil roulant selon la revendication 2 ou 3, **caractérisé en ce que** le premier et/ou deuxième actionneur (6, 7) est entraînable par moteur électrique.

5. Fauteuil roulant selon la revendication 1, **caractérisé en ce que** la quatrième bielle (4) qui relie la première bielle (1) fixée d'une part rigidement au châssis (10), la.deuxième bielle (2) et la troisième bielle (3), est formée à angle.

6. Fauteuil roulant selon la revendication 5, **caractérisé en ce que** la quatrième bielle (4) à angle est formée sensiblement à angle droit.

7. Fauteuil roulant selon l'une quelconque des revendications précédentes, **caractérisé en ce que** le premier actionneur (6) est fixé d'une part au châssis (10) et d'autre part à la deuxième bielle (2).

8. Fauteuil roulant selon l'une quelconque des revendications précédentes, **caractérisé en ce que** le deuxième actionneur (7) est relié à la quatrième bielle (4).

9. Fauteuil roulant selon l'une quelconque des revendications précédentes, **caractérisé en ce qu'**il est prévu deux parallélogrammes de bielles I, II formés identiques.

10. Fauteuil roulant selon la revendication 9, **caractérisé en ce qu'**il est prévu seulement un premier actionneur (6) et seulement un deuxième actionneur (7).
